# EUROPÄISCHE PATENTSCHRIFT

(11) **EP 1 146 180 B1**
(45) Veröffentlichungstag und Bekanntmachung des Hinweises auf die Patenterteilung: **30.11.2005**
(21) Anmeldenummer: 01109123.8
(22) Anmeldetag: 12.04.2001
(51) Int. Cl.: E04C 3/20, E04B 5/04, B28B 23/02

(54) **Verfahren zur Herstellung eines Beton-Deckenelements und Beton-Deckenelement**
Process for constructing a concrete floor element and concrete floor element
Procédé pour la fabrication d'un élément de plancher en béton et élément de plancher en béton

(30) Priorität: 12.04.2000 DE 10018212
(43) Veröffentlichungstag der Anmeldung: 17.10.2001
(73) Patentinhaber: Huk, Ute, 91560 Heilsbronn (DE); Simon, Werner, 91166 Georgensmünd (DE)
(72) Erfinder: Huk, Ute, 91560 Heilsbronn (DE); Simon, Werner, 91166 Georgensmünd (DE)
(74) Vertreter: Gassner, Wolfgang

(56) Entgegenhaltungen:
- EP-A- 0 949 387
- DE-A- 1 659 257
- DE-C- 913 691
- FR-A- 508 838
- FR-A- 1 585 458
- GB-A- 608 946
- GB-A- 849 900
- GB-A- 1 284 402
- GB-A- 2 178 775

## Beschreibung

Die Erfindung betrifft ein Verfahren zur Herstellung eines Beton-Deckenelements und ein Beton-Deckenelement.

Aus der EP 0 949 387 A1 ist ein Beton-Deckenelement bekannt, bei dem eine Mehrzahl von Trägerelementen teilweise in eine Schalungsplatte eingegossen sind. Die Trägerelemente bestehen aus Beton, der armiert sein kann. Wegen der Verwendung von Beton zur Herstellung der Trägerelemente weisen solche Trägerelemente eine besonders hohe Biegesteifigkeit auf. In Verbindung mit der Schalungsplatte kann so ein Beton-Deckenelement hergestellt werden, welches seinerseits eine überaus hohe Biegesteifigkeit aufweist. Derartige Beton-Deckenelemente müssen vor dem Auftragen der Ort-Betonschicht nicht unterstützt bzw. unterjocht werden. Das spart Kosten und beschleunigt den Baufortschritt.

Zur Herstellung solcher Beton-Deckenelemente ist in der EP 0 949 387 A1 ausgesagt, daß die Trägerelemente zunächst separat durch Gießen hergestellt werden. Anschließend werden eine Mehrzahl der Trägerelemente in eine Schalung bzw. Formunterlage gestellt und dann die Beton-Schalungsplatte angegossen. Insbesondere über die Herstellung armierter Trägerelemente ist in der EP 0 949 387 A1 nichts ausgesagt.

Aus der DE 37 14 581 C2 ist ein Verfahren zur Herstellung von Beton-Deckenelementen bekannt. Dabei wird flüssiger Beton in eine Schalung gegossen und anschließend die Bewehrung aufgesetzt und im wesentlichen durch Rütteln in die erforderliche Lage gebracht. Solche Beton Deckenelemente sich nicht beson ders biegesteif. Um eine durch das Aufgießen des Ort-Betons verursachte unerwünschte Durchbiegung zu verhindern, ist eine Unterjochung solcher Beton-Deckenelemente erforderlich. Diese Maßnahme ist zeit- und kostenaufwendig.

Um diesem Nachteil entgegenzuwirken ist es aus der GB 1 284 402 bekannt, Beton-Deckenelemente mit Betonstreben bzw. Trägerelementen auszusteifen. Die Trägerelemente werden integral mit der Beton-Schalungsplatte geformt. Das erfordert das Vorsehen einer aufwendig herzustellenden Form. Es muß für jede gewünschte Abmessung eines solchen Beton-Deckenelements eine besondere Form vorgehalten werden. Das ist kostenaufwendig.

Aus der EP 265 301 ist ein Verfahren zur Herstellung eines armierungsfreien Betonfertigteils bekannt. Dabei werden zur Herstellung von Durchbrüchen in eine Form nacheinander Formkerne eingefahren und nach dem Aushärten des Betons nacheinander wieder herausgezogen

Aus der GB 608 946 A ist ein Boden bekannt, welcher aus einzelnen, aus Stahlbeton hergestellten Trägern und Querverbindungen besteht. Beim Zusammenbau der Träger und der Querverbindungen werden vierseitige Ausnehmungen zur Aufnahme einer Füllung ausgebildet. Die Träger weisen ein Gitterwerk auf. In die Maschen des Gitters greifen die Querverbindungen ein. Mittels Passformen, die in die Querverbindungen eingreifen und gegen die Träger drücken, werden die Querverbindungen an den Trägern fixiert und die Formstabilität der Ausnehmungen garantiert.

Die EP 0 949 387 A1 offenbart ein Beton-Deckenelement mit einer Beton-Schalungsplatte und einer Mehrzahl von mit der Schalungsplatte durch Ummanteln verbundener Trägerelemente. Jedes Trägerelement ist als Beton-Trägerelement ausgebildet, welches auf der der Beton-Schalungsplatte abgewandten Seite eine Strebe aufweist. Von der Strebe erstrecken sich einzelne Querstreben weg in den Bereich der Beton-Schalungsplatte, die an die Querstreben angegossen ist.

Aufgabe der Erfindung ist es, ein möglichst universelles und kostengünstiges Verfahren zur Herstellung eines Beton-Deckenelements anzugeben, mit dem ohne das Vorsehen einer Unterjochung eine Betondecke herstellbar ist.

Diese Aufgabe wird durch die Merkmale der Ansprüche 1 und 7 gelöst. Zweckmäßige Ausgestaltungen ergeben sich aus den Merkmalen der Ansprüche 2 bis 6 und 8 bis 21.

Nach Maßgabe der Erfindung ist ein Verfahren zur Herstellung eines Beton-Deckenelements vorgesehen, bei dem eine Beton-Schalungsplatte mit biegesteifen Trägerelementen versehen ist, mit folgenden Schritten zur Herstellung des Trägerelements:
a) Herstellen eines Armierungsgerüsts, bei dem mindestens ein Obergurt und mindestens ein Untergurt mit Diagonalen derart verbunden sind, daß von den Diagonalen Durchgriffsflächen begrenzt werden,
b) Einsetzen des Armierungsgerüsts in eine Form,
   dadurch gekennzeichnet, dass
   am Boden und eventuell an mindestens einer der Längswände der Form Vorsprünge zur Bildung von Nuten und/oder Ausnehmungen am Trägerelement vorgesehen sind
   und gekennzeichnet durch folgende weitere Schritte:
c) Einfahren von Formkernen durch die Durchgriffsflächen,
d) Eingießen von Beton in die Form und
e) Herausziehen der Formkerne und Entformen der Trägerelemente,
f) Einsetzen der nach den Schritten lit. a bis lit. e hergestellen Trägerelemente in eine Schalung und
g) Angießen der Beton-Schalungsplatte.

Das vorgeschlagene Verfahren erlaubt auf einfache, schnelle und kostengünstige Weise die Herstellung Beton-Deckenelemente. Ein weiterer wesentlicher Vorteil besteht darin, daß unter Verwendung der erfindungsgemäßen Beton-Deckenelemente eine Betondecke ohne das Vorsehen einer Unterjochung hergestellt werden kann. Die Trägerelemente können vorgefertigt werden. Es können insbesondere Trägerelemente verschiedener Längen, z.B. in Längenabstufungen von 10 cm Längenunterschied, auf Lager vorgehalten werden. Bei Bedarf stehen solche Trägerelemente zur Herstellung von Beton-Deckenelementen sofort zur Verfügung.

Vorteilhafterweise werden die Diagonalen mittels Punktschweißen, Binden oder unter Verwendung von Steckverbindern mit dem Ober- und Untergurt verbunden. Da das Armierungsgerüst mit Beton umgossen wird, ist es nicht erforderlich, eine Verbindung an jedem Berührungspunkt der Diagonalen mit dem Oberoder Untergurt herzustellen. Das spart weiter Kosten.

Am Boden und eventuell mindestens einer der Längswände sind Vorsprünge zur Bildung von Nuten und/oder Ausnehmungen am Trägerelement vorgesehen. Die Vorsprünge können rechtekkig oder in Form eines Kegelstumpfs ausgebildet sein. Sie erstrecken sich jeweils über die gesamte Höhe der Längswand/wände und/oder die gesamte Breite des Bodens. Mit einer solchen Form können Trägerelemente hergestellt werden, deren Oberseite zu den Vorsprüngen korrespondierende Eintiefungen aufweist. Solche Eintiefungen dienen zum Einlegen von Bewehrungsgittern. Ferner können in einer solchen Form hergestellte Trägerelemente an ihren Längswänden ebenfalls Eintiefungen und/oder Nuten aufweisen. Die Eintiefungen und Nuten verlaufen im wesentlichen vertikal. Die Nuten dienen der Aufnahme von Schubblechen. Die Eintiefungen bilden mit einem später aufgegossenen Ort-Beton eine Verzahnung, welche Schubkräfte, insbesondere Querschubkräfte, aufnimmt.

Zweckmäßig ist es, daß vor dem Schritt lit. b Mittel zum Justieren des Armierungsgerüsts in die Form eingebracht werden. Es kann sich dabei z.B. um Zapfen handeln, welche vor dem Einsetzen des Armierungsgerüsts in die Form eingefahren werden und das Armierungsgerüst in einer vorgegebenen Position halten. Ferner können vor dem Schritt lit. b Abstandshalter am Armierungsgerüst angebracht werden. Bei einer entsprechenden Ausgestaltung der Abstandshalter kann auf die Mittel zum Justieren des Armierungsgerüsts auch verzichtet werden.

Nach einem Ausgestaltungsmerkmal kann das Armierungsgerüst hängend an über den Untergurt hervorstehenden Abschnitten der Diagonalen in der Form gehalten werden. In diesem Fall kann sowohl auf Mittel zum Justieren als auch auf Abstandshalter verzichtet werden. Die vorgeschlagene Verfahrensvariante erlaubt eine besonders kostengünstige Herstellung des Beton-Trägerelements.

Das Armierungsgerüst kann so in die Form eingesetzt werden, daß die Formkerne von einer Längswand der Form her durch die Durchgriffsflächen bewegbar sind. Es kann aber auch so in die Form eingesetzt werden, daß die Formkerne von einem Boden oder einer Öffnung der Form her durch die Durchgriffsflächen bewegbar sind. Die letztgenannte Alternative wird dann bevorzugt, wenn ein rasches Entschalen gewünscht wird. Die Formstabilität des Trägerelements ist bei einem vertikalen Einund Ausfahren der Formkerne höher.

Zweckmäßigerweise werden über den Untergurt hervorstehende Abschnitte der Diagonalen im eingesetzten Zustand in eine an einer zweiten Längswand anliegende Aufdoppelung eingetaucht. Dadurch kann ein Umgießen der hervorstehenden Abschnitte auf einfache Weise verhindert werden. Der Boden oder eine Längswand der Form kann aber auch aus einem Rost gebildet sein und das Armierungsgerüst kann so in die Form eingesetzt werden, daß die über den Untergurt hervorstehenden Abschnitte der Diagonalen den Rost durchgreifen. Diese Variante eignet sich insbesondere bei der Verwendung von Beton mit einer Konsistenz, welche ein Durchfließen des Betons durch den Rost nicht ermöglicht.

Nach einem weiteren Ausgestaltungsmerkmal ist vorgesehen, daß der Beton nach dem Eingießen in die Form verdichtet wird. Dazu kann die Form auf einem Rütteltisch aufgenommen sein. Als Beton kann aber auch selbstverdichtender Fließbeton verwendet werden. In diesem Fall ist es nicht erforderlich, den Beton durch Rütteln zu verdichten. Es ist auch möglich, daß der Beton beim Eingießen in die Form eine erdfeuchte Konsistenz hat. In dieser Konsistenz ist eine sehr schnelle Verfestigung des Betons gewährleistet. Das Entformen kann bereits kurze Zeit nach dem Eingießen des Betons erfolgen. Es kann auch Spritzbeton verwendet werden, gegebenenfalls auch ein Spritzguß-Tauchverfahren. Anstelle des Armierungsgerüsts kann auch Beton mit Stahlfaserzusatz verwendet werden.

Nach einem besonders vorteilhaften Ausgestaltungsmerkmal erfolgt das Entformen unmittelbar nach dem Verdichten, wobei der Beton eine noch erdfeuchte Konsistenz hat. Das Entformen kann also im Anschluß an das Rütteln erfolgen. Das vorgeschlagenen schnelle Entformen führt zu einer rauhen Ausbildung der Wände der Trägerelemente. Dadurch wird eine besonders gute und innige Verbindung mit dem Ort-Beton erzielt.

Es hat sich als zweckmäßig erwiesen, daß die Form in einem parallel zu den Querwänden verlaufenden Querschnitt im wesentlichen rechteckig ausgebildet ist. Ein solcher Querschnitt ermöglicht einen hohen Füllgrad der Form mit Armierungseisen. Außerdem kann das Armierungsgerüst ebenfalls im Querschnitt rechteckig ausgebildet werden, was dessen Biegesteifigkeit weiter erhöht.

Nach einem weiteren Ausgestaltungsmerkmal ist vorgesehen, daß zum Entformen mindestens eine Längswand und die Querwände zusammen mit den Formkernen relativ zum Boden der Form bewegt werden. Die Bewegung erfolgt im wesentlichen vertikal. Die mit den Vorsprüngen bzw. Aufdoppelungen versehenen Längswand/wände wird/werden zweckmäßigerweise zum Entformen in eine im wesentlichen horizontale Richtung bewegt.

Nach einem weiteren Ausgestaltungsmerkmal ist vorgesehen, daß die Formkerne gleichzeitig durch die Durchgriffsflächen eingefahren und/oder gleichzeitig herausgezogen werden. Es hat sich gezeigt, daß insbesondere das gleichzeitige Herausziehen der Formkerne eine verbesserte Formstabilität des hergestellten Trägerelements zur Folge hat.

Die Trägerelemente werden nach dem Entformen zweckmäßigerweise auf eine Temperatur im Bereich von 30 bis 40°C erwärmt. Eine solche Erwärmung kann in einer Härtekammer erfolgen. Die Haltezeiten betragen üblicherweise 8 bis 24 Stunden.

Die Schalung weist nach einem weiteren Ausführungsbeispiel einen, vorzugsweise umlaufenden, Vorsprung zur Bildung einer, vorzugsweise nach Art einer umlaufenden Nut ausgebildeten, Ausnehmung in der Stirnwand der Beton-Schalungsplatte auf. Eine solche Ausnehmung dient zur Aufnahme von Paßelementen. Die Nut kann unterschiedliche Formen aufweisen. Sie kann geeignet sein zur Aufnahme von im Querschnitt rechteckig, quadratisch oder dreieckig ausgebildeten Paßelementen. Solche Paßelemente tragen dazu bei, daß die Unterseiten aneinanderliegender Beton-Deckenelemente in einer Ebene liegen. Es wird ein Kantenversatz aneinanderliegender Beton-Deckenelemente vermieden.

Zumindest die randseitigen und parallel zur Kante der BetonSchalungsplatte angeordneten Trägerelemente können mindestens einen weiteren Durchbruch zum Einsetzen eines Mittels zum Ausgleich eines Kantenversatzes aufweisen. In diesem Fall wird das Trägerelement bei der Herstellung der Beton-Schalungsplatte so in der Schalung gehalten oder abgestützt, daß die weiteren Durchbrüche jeweils denselben Abstand zum Boden der Schalung aufweisen. Die weiteren Durchbrüche können z.B. in Form von Schlitzen oder Langlöchern ausgebildet sein. Indem die weiteren Durchbrüche denselben Anstand zum Boden der Schalung aufweisen, ist gewährleistet, daß beim Einsetzen des Mittels zum Ausgleich des Kantenversatzes die aneinanderliegenden Beton-Deckenelemente so justiert werden, daß deren Unterseiten in einer Ebene liegen. Beim Mittel zum Ausgleich des Kantenversatzes kann es sich z.B. um einen Dorn und ein Gegenstück mit einer zum Dorn korrespondierenden konischen Ausnehmung handeln.

Nach weiterer Maßgabe der Erfindung ist bei einem gattungsgemäßen Beton-Deckenelement vorgesehen, daß an der Oberseite der Trägerelemente in regelmäßigen Abständen Eintiefungen zum Einlegen eines Bewehrungsgitters vorgesehen sind. In diesem Fall kann die Oberseite der Trägerelemente als Fläche zum Abziehen einer aufgebrachten Ort-Betonschicht verwendet werden. Es kann so auf einfache Weise ein ebener Boden einer Betondecke hergestellt werden.

Nach einem weiteren Ausgestaltungsmerkmal können in den Seitenwänden der Trägerelemente in einander gegenüberliegender Anordnung vertikale Nuten zum Einstecken von Schubblechen vorgesehen sein. Solche Schubbleche dienen in vorteilhafter Weise der Aufnahme von Querschubkräften. Nach einer weiteren Ausgestaltung können die Seitenwände der Trägerelemente auch Vorsprünge zur Bildung einer Schubverzahnung mit dem Ort-Beton aufweisen.

Eine Stirnwand der Beton-Schalungsplatte kann mindestens eine Ausnehmung, vorzugsweise nach Art einer umlaufenden Nut, zur Aufnahme von Paßelementen aufweisen. Die Paßelemente können in die Ausnehmung eingeklebt sein. Die Paßelemente sind korrespondierend zur Nut ausgebildet. Sie dienen ergänzend oder auch alternativ zu den Mitteln zum Ausgleich eines Kantenversatzes ebenfalls zur exakten und versetzungsfreien Justierung aneinanderliegender Beton-Deckenelemente.

Nach weiteren Ausgestaltungsmerkmalen sind die Oberkanten der Beton-Schalungsplatte abgeschrägt. Das ermöglicht das Einfließen des Ort-Betons in den Bereich der Fuge und deren Fixierung. Die Wände der Trägerelemente sind vorzugsweise rauh ausgebildet. So kann eine besonders feste und innige Verbindung mit dem Ort-Beton erreicht werden.

Bei einer Vorrichtung zur Durchführung des erfindungsgemäßen Verfahrens, ist eine kastenartige Form aus einem Boden, zwei einander gegenüberliegenden Längs- und zwei Querwänden gebildet, wobei eine Vielzahl nebeneinander angeordneter Formkerne gleichzeitig in den von der Form umschlossenen Raum ein- und ausfahrbar sind. Damit kann auf besonders effiziente Weise das erfindungsgemäße Verfahren realisiert werden.

Nach einer zweckmäßigen Ausgestaltung sind die Formkerne durch im Boden oder in einer der Längswände vorgesehene Durchbrüche ein- und ausfahrbar. Sie können aber auch in die von den Längs- und Querwänden umgebene Öffnung der Form eingetaucht werden. Die Formkerne können im Querschnitt rund, nach einer Art eines Langlochs, rechteckig, dreieckig oder trapezförmig ausgebildet sein. Als besonders zweckmäßig hat es sich erwiesen, daß die Ecken der Rechtecke, Dreiecke bzw. Trapeze gerundet sind. Das erleichtert das Herausziehen der Formkerne und erhöht weiter die Biegesteifigkeit eines damit hergestellten Trägerelements. Eine Längswand oder der Boden können als Rost ausgebildet sein, so daß die Fortsätze des Armierungsgerüsts im eingesetzten Zustand den Rost durchgreifen.

Am Boden und eventuell an der Innenseite der Längswände sind regelmäßigen Abständen Vorsprünge vorgesehen. Damit sind auf einfache Weise Eintiefungen an der Oberseite und/oder den Längsseiten des Trägerelements herstellbar. Solche Eintiefungen eignen sich zum Einlegen von Bewehrungsgittern. Im übrigen dient die Oberseite als Anlagefläche für eine Abziehschiene zum Abziehen einer Ort-Betonschicht.

Weiter ist es zweckmäßig, daß eine an einer zweiten Längswand anliegende Aufdoppelung vorgesehen ist, deren Dicke größer oder gleich dem Abstand der über den Untergurt hinausstehenden Fortsätze ist. Die Aufdoppelung kann aus Polysterol oder aus einer Vielzahl an der Längswand befestigter elastischer Lamellen oder Noppen hergestellt sein.

Das erfindungsgemäße Beton-Deckenelement kann auch vorgespannt sein. Es kann dazu für die Herstellung des Trägerelements eine Form mit einer vorgegebenen Krümmung verwendet werden. Es ist aber auch möglich, das Armierungsgerüst nach dem Einbringen in die Form vorzuspannen und dieses im vorgespannten Zustand mit Beton zu umgießen. - Vorgespannte Trägerelemente eignen sich hervorragend zur Herstellung von Beton-Deckenelementen, mit denen Spannweiten von mehr als 7 m ohne Unterjochung realisierbar sind.

Nachfolgend werden Ausführungsbeispiele der Erfindung anhand der Zeichnung näher erläutert. Es zeigen
- Fig. 1a: eine Draufsicht auf eine Form in einem ersten Zustand,
- Fig. 1b: eine Querschnittsansicht nach Fig. 1a,
- Fig. 2a: eine Draufsicht auf die Form nach Fig. 1a in einem zweiten Zustand,
- Fig. 2b: eine Schnittansicht nach Fig. 2a,
- Fig. 3a: eine Draufsicht nach Fig. 1a in einem dritten Zustand,
- Fig. 3b: eine Schnittansicht nach Fig. 3a,
- Fig. 4: eine Querschnittsansicht durch die Form mit einem Armierungsgerüst in erster Position,
- Fig. 5: eine Querschnittsansicht durch die Form mit einem Armierungsgerüst in zweiter Position,
- Fig. 6: eine Querschnittsansicht durch die Form mit einem weiteren Armierungsgerüst,
- Fig. 7a - i: schematische Armierungsgerüstgeometrien,
- Fig. 8: eine perspektivische Ansicht einer Betonstrebe,
- Fig. 9: die Herstellung eines Deckenelements,
- Fig. 10: die Herstellung einer Betondecke,
- Fig. 11: eine schematische Querschnittsansicht des Randbereichs zweier aneinanderliegender Beton-Deckenelemente,
- Fig. 12: eine Draufsicht auf zwei aneinanderliegende Beton-Deckenelemente,
- Fig. 13: eine Schnittansicht gemäß der Schnitt-Linie A-A' in Fig. 12,
- Fig. 14: eine Draufsicht auf ein weiteres Beton-Deckenelement,
- Fig. 15: eine Seitenansicht eines Schubblechs und
- Fig. 16a - f: verschiedene Ausführungsformen von Trägerelementen in schematischer Seitenansicht.

In den Fig. 1 bis 3 sind Draufsichten und Schnittansichten einer Form in verschiedenen Zuständen gezeigt. Die im Querschnitt rechteckig ausgebildete Form weist eine erste 1 und eine zweite Längswand 2, eine erste 3 und eine zweite Querwand 4 sowie einen Boden 5 auf. Der Boden 5 ist mit Durchbrüchen versehen, durch welche Formkerne 6 durchgreifen. Die im Querschnitt dreieckig ausgebildeten Formkerne 6 sind auf einer Trägerplatte 7 aufgenommen. An der Trägerplatte 7 sind auch die Querwände 3, 4 sowie die erste Längswand 1 befestigt. Die Trägerplatte 7 ist relativ zum Boden 5 vertikal bewegbar.

In der Form ist ein aus einem Obergurt 8, zwei Untergurten 9 und die Ober- 8 mit den Untergurten 9 verbindende Diagonalen 10 hergestelltes Armierungsgerüst A aufgenommen. Von den Diagonalen 10 wird eine Durchgriffsfläche 11 begrenzt. Weitere Begrenzungen der Durchgriffsflächen 11 bilden der Ober- 8 und die Untergurte 9. Die Formkerne 6 durchgreifen die Durchgriffsflächen 11. Die Diagonalen 10 weisen über die Untergurte 9 hervorstehende Fortsätze 12 auf. Die Fortsätze 12 tauchen in erste Ausnehmungen 13 ein, welche in einer an der zweiten Längswand 2 vorgesehenen Aufdoppelung 14 eingearbeitet sind. Die Aufdoppelungen 14 können z.B. aus Polystyrol hergestellt sein. Sie können auch aus einem elastischen Material wie Gummi oder einer Vielzahl von Gummistiften oder Lamellen gebildet sein. Die Aufdoppelungen haben den Zweck, ein Umgießen der Fortsätze 12 zu verhindern.

An der zum Formraum gewandten Innenseite der ersten Längswand 1 sind in regelmäßigen Abständen Vorsprünge 17 angebracht. Die Vorsprünge 17 weisen hier ein rechteckiges Profil auf. Das Profil kann aber auch kegelstumpfförmig ausgebildet sein. Die Breite der Vorsprünge beträgt zweckmäßigerweise etwa 50 mm; deren Höhe 40 bis 60 mm. Die Höhe richtet sich nach der Stärke der Bewehrungsgitter, welche in durch die Vorsprünge 17 gebildete Eintiefungen an der Oberseite O der Betonstrebe eingelegt werden sollen. Es ist darauf zu achten, daß die Überdeckung der Bewehrungsgitter mit Ort-Beton stets mindestens 30 mm ist.

Der Querschnitt der Formkerne 6 ist angepaßt an die Form der Durchgriffsfläche 11. Die Durchgriffsfläche 11 kann z.B. auch trapezförmig ausgebildet sein. In diesem Fall sind auch die Formkerne 6 im Querschnitt trapezförmig ausgebildet. Die Geometrie und die Stärke des Armierungsgerüsts ist dementsprechend anzupassen. Die Ecken der Formkerne können vorzugsweise gerundet ausgebildet sein (hier nicht gezeigt).

Zum Entschalen kann die zweite Längswand 2 in eine horizontale Richtung bewegt werden. Die erste Längswand 1 und die Querwände 3, 4 können zusammen mit der Trägerplatte 7 relativ zum Boden 5 vertikal bewegt werden.

Zur Herstellung einer biegesteifen Betonstrebe B bzw. eines Trägerelements wird das Armierungsgerüste A in die Form so eingelegt, daß die Formkerne 6 die Durchgriffsflächen 11 durchgreifen. Danach wird die Form mit der zweiten Längswand 2 seitlich verschlossen. Die Fortsätze 12 greifen in die Ausnehmungen 13 ein. Das Armierungsgerüst A kann mit (hier nicht gezeigten) Abstandshaltern versehen sein. Anschließend wird Beton 15 in die Form eingegossen. Das ist in den Fig. 2a und 2b gezeigt.

Die Form kann auf einem (hier nicht gezeigten) Rütteltisch aufgenommen sein. Nach dem Eingießen des Betons 15 wird dieser durch Rütteln verdichtet. Bei der Verwendung von vorverdichtetem Beton 15 kann auf den Rüttelvorgang auch verzichtet werden.

Nach einer Abbindezeit von etwa zwei bis fünf Minuten wird die zweite Längswand 2 von der Form in eine horizontale Richtung weggezogen (hier nicht gezeigt). Anschließend wird die Trägerplatte 7 mit den daran angebrachten Formkernen 6, den Querwänden 3, 4 und der ersten Längswand 1 gegenüber dem Boden 5 nach unten bewegt. Das Trägerelement B ist dann entformt. Es kann vom Boden 5 abgehoben und abtransportiert werden. Die Form steht zur Herstellung des nächsten Trägerelements B zur Verfügung. Das Entfernen der Längswände oder auch der gesamte Entformungsvorgang kann auch unmittelbar nach dem Rütteln erfolgen. In diesem Fall sind die Wände der Betonstrebe B rauh ausgebildet. Die rauhe Ausbildung der Wände trägt zu einer verbesserten Verbindung mit dem Ort-Beton bei. In Fig. 4 ist eine weitere Form im Querschnitt gezeigt. Hier ist zum Justieren des Armierungsgerüsts A ein Zapfen 16 auf der Trägerplatte 7 befestigt. Der Zapfen 16 durchgreift einen korrespondierenden Durchbruch im Boden 5. Auf dem freien Ende des Zapfens 16 ist der Obergurt 8 des Armierungsgerüsts A abgestützt. Die Fortsätze 12 tauchen auch in die Ausnehmungen 13 ein.

In Fig. 5 ist eine dritte Form gezeigt. Dabei ist die Trägerplatte 7 vertikal angeordnet. Sie ist relativ zur zweiten Längswand 2 verschiebbar. Die auf der Trägerplatte 7 befestigten Formkerne 6 durchgreifen korrespondierende Durchbrüche (hier nicht gezeigt) der zweiten Längswand 2. Der Boden 5 weist weitere Durchbrüche auf, durch welche die Fortsätze 12 durchgreifen.

In Fig. 6 ist der Boden 5 als Rost ausgeführt. Das Armierungsgerüst A besteht hier lediglich aus einem Ober- 8 und einem Untergurt 9, welche mittels Diagonalen 10 verbunden sind.

Die Fig. 7a - g zeigen schematische Querschnitte von erfindungsgemäß hergestellten Trägerelementen B, wobei diese unterschiedlich ausgestaltete Armierungsgerüste A aufweisen. Es können Armierungsgerüste mit ein, zwei oder drei Ober- 8 und Untergurten 9 umgossen werden. Je nach Anforderung an die Biegesteifigkeit der Trägerelemente B können die Armierungsgerüste A im Querschnitt z.B. auch rechteckig ausgebildet sein.

Das in Fig.7g gezeigte Trägerelement B kann auch als dekkengleicher Überzug oder als Überzug zur Aufnahme von Wänden benutzt werden. Beim Trägerelement nach Fig.7i weisen die Längswände im Querschnitt eine Auskehlung auf. Eine solche Auskehlung trägt weiter zur Erhöhung der Biegesteifigkeit der Trägerelemente B bei. In Fig.7h ist der Querschnitt des Trägerelements B nach Art eines Kegelstumpfs ausgeführt. Eine solche Querschnittsform läßt sich besonders einfach mit Ort-Beton umgießen.

In Fig.8 ist perspektivisch ein erfindungsgemäßes Trägerelement gezeigt. Eine Oberseite O des Trägerelements B weist in regelmäßigen Abständen Eintiefungen 18 auf. Die Eintiefungen 18 weisen eine Tiefe von mehr als 30 mm auf. Die Tiefe beträgt vorzugsweise 40 bis 60 mm. Die Länge der Eintiefungen 18 ist so gewählt, daß ein Bewehrungsgitter vollständig in die Eintiefungen 18 des Trägerelements B eingreift. Über eine Unterseite U stehen die Fortsätze 12 hervor.

In Fig.9 ist schematisch die Herstellung eines Beton-Deckenelements gezeigt. Zur Herstellung des Beton-Deckenelements werden zunächst Verteiler 19 in eine Kastenform 20 eingelegt. Die Verteiler 19 sind mit (hier nicht gezeigten) Abstandselementen versehen. Die Anordnung der Verteiler 19 sowie der Abstandshalter ist maßgeblich für die Aufnahme des Gewichts sowie das Justieren der Trägerelemente B. Die Trägerelemente B sind senkrecht zu den Verteilern 19 angeordnet. Sie liegen mit ihrer Unterseite U auf den Verteilern 19 auf. Eventuell vorgesehene Fortsätze 12 reichen nicht bis zum Boden der Schalung bzw. Kastenform 20.

In Fig.10 ist schematisch die Herstellung einer Betondecke unter Verwendung des Beton-Deckenelements nach Fig.9 gezeigt. Die erfindungsgemäßen Beton-Deckenelemente können ohne Unterjochung auf das zu überspannende Geschoß gelegt werden. Anschließend werden Bewehrungsgitter 21 so auf die Beton-Deckenelemente gelegt, daß sie in den Eintiefungen 18 der Trägerelemente B zu liegen kommen. Die Bewehrungsgitter 21 werden zweckmäßigerweise so aufgelegt, daß sie mehrere Beton-Deckenelemente überlappen. Anschließend erfolgt das Aufgießen der Ort-Betonschicht. Die Ort-Betonschicht wird mittels einer Abziehschiene abgezogen, wobei als Anlagefläche der Abziehschiene die Oberseite O der Trägerelemente B dient.

Das erfindungsgemäße Trägerelement B eignet sich zur Herstellung von Fertigbeton-Wandsystemen, Sonderbaukonstruktionen, Balkendecken, π Plattenelementen und Balken.

Fig. 11 zeigt eine schematische Querschnittsansicht des Randbereichs zweier aneinanderliegender Beton-Deckenelemente. Die randlichen Trägerelemente der Beton-Deckenelemente sind jeweils mit dem Bezugszeichen 22, die daran angegossenen Beton-Schalungsplatten mit dem Bezugszeichen 23 bezeichnet. Wie insbesondere in Zusammensicht mit Fig. 13 ersichtlich ist, können die Trägerelemente 22 bzw. B Durchbrüche 24 aufweisen, welche in erster Linie ein Einfließen und eine innige Verzahnung mit dem Ort-Beton ermöglichen. Weitere Durchbrüche sind in Form von zylindrischen Löchern 25a oder Langlöchern 25b ausgebildet. Die randlichen Trägerelemente 22 sind vorzugsweise so ausgebildet, daß bei aneinanderliegenden Beton-Deckenele-menten ein Loch 25a etwa mittig einem Langloch 25b des Trägerelements 22 des gegenüberliegenden Beton-Deckenelements gegenüberliegt. Das ermöglicht es, die Mittel zum Ausgleich eines Kantenversatzes einer Unterseite U' der Beton-Deckenelemente auch bei einem seitlichen Versatz der Beton-Deckenelemente anzubringen.

Die weiteren Durchbrüche 25a und 25b weisen untere Flächenabschnitte auf, welche in der Nähe der Unterseite der Beton-Schalungsplatte sich befinden. Ein Abstand Ab zwischen den weiteren Durchbrüchen 25a und 25b bzw. deren unteren Flächenabschnitten ist so gewählt, daß er zumindest bei den randlichen Trägerelementen 22 stets gleich groß ist. Die Herstellung eines gleich großen Abstands Ab kann durch das Vorsehen geeigneter Haltevorrichtungen zur Aufnahme der randlichen Trägerelemente 22 beim Angießen der Beton-Schalungsplatte 23 erreicht werden. Solche Haltevorrichtungen können z.B. fest mit dem Boden der Schalung verbunden sein und Stehbolzen aufweisen, welche in die weiteren Durchbrüche 25a und 25b eingreifen. So ist die Herstellung eines gleichbleibenden Abstands Ab gewährleistet. Diese Maßnahme trägt dazu bei, daß ein eventuell auftretender Kantenversatz der Unterseite U' zuverlässig ausgeglichen werden kann. Die Mittel zum Ausgleich des Kantenversatzes können aus einem spitz zulaufenden Bolzen 26 und einem mit einer korrespondierenden konischen Ausnehmung versehenen Gegenstück 27 bestehen. Das Gegenstück 27 wird vorzugsweise in das zylindrische Loch 25a gesteckt. Der Bolzen 26 wird durch ein gegenüberliegendes Langloch 25b gesteckt und in das Gegenstück 27 getrieben. Ein etwa vorhandener Versatz der Unterseiten U der aneinanderliegenden Beton-Schalungsplatten 23 wird dadurch ausgeglichen.

Ein weiteres (hier nicht gezeigtes) Mittel zum Ausgleich des Kantenversatzes besteht aus einer Metallstange, die durch die weiteren Durchbrüche 25a und 25b gesteckt wird. Die Metallstange ist versehen mit zwei durchgehenden Gewindebohrungen zur Aufnahme von Justierschrauben. Die Justierschrauben durchgreifen die Gewindebohrungen. Sie sind abgestützt auf der Oberseite der Beton-Schalungsplatte 23 im Bereich zwischen deren Seitenkante und dem randlichen Trägerelement 23. Mittels deren Justierschrauben kann auf die Oberseite der Beton-Schalungsplatte 23 Druck ausgeübt werden, so daß deren Randbereich zum Ausgleich eines Kantenversatzes geringfügig nach unten gebogen wird.

Eine Stirnseite 28 der Beton-Schalungsplatten 23 kann ferner mindestens eine zweite Ausnehmung 29 aufweisen. Die zweite Ausnehmung 29 kann nach Art einer Nut ausgebildet sein und sich über die gesamte Länge der Stirnseite 28 erstrecken. Eine stirnseitige Oberkante weist eine Schrägfläche S auf. Sie Schrägfläche S ermöglicht das Einfließen von Ort-Beton in eine zwischen den aneinanderliegenden Beton-Deckenelementen gebildete Fuge.

Bei der Montage der Beton-Deckenelemente können z.B. aus Beton hergestellte Paßelemente 30 in der/die zweiten Ausnehmung/en 29 eingesteckt werden. Die Paßelemente 30 können auch z.B. mittels eines Klebers in der/den zweiten Ausnehmung/en 29 eines der Beton-Deckenelemente befestigt sein. Das erleichtert die Montage. - Das Vorsehen der Paßelemente 30 trägt ebenfalls dazu bei, einen Versatz der Unterseiten U' der aneinanderliegenden Beton-Deckenelemente zu vermeiden.

Die zweiten Ausnehmungen 29 und die Paßelemente 30 werden vorzugsweise an den Stirnseiten 28 der Beton-Deckenelemente vorgesehen sein, die nicht parallel zu den Trägerelementen 22 verlaufen. Hinsichtlich der Ausbildung eines Abstands eines in der Nähe der Unterseite U der Beton-Deckenelemente befindlichen Flächenelemente der Ausnehmungen 29 wird auf die Ausbildung des Abstands Ab der weiteren Durchbrüche 25a und 25b verwiesen. Die Paßelemente 30 können selbstverständlich auch in anderen Geometrien hergestellt sein. Sie können im Querschnitt auch rechteckig, quadratisch oder dreieckig ausgebildet sein. Im Fall der in Fig. 11 gezeigten im Querschnitt dreieckigen Ausbildung des Paßelements 30 ist es auch möglich, die zweite Ausnehmung 29 so auszubilden, daß die lange Seite des Dreiecks in der Nähe der Oberseite der Beton-Schalungsplatte 23 angeordnet und die Spitze des Dreiecks zur Unterseite U gewandt ist. Die umgekehrte Anordnung des in die zweite Ausnehmung 29 eingefügten Paßelements 30 kann auch statischen Gründen vorteilhaft sein.

Fig. 14 zeigt eine Draufsicht eines Ausschnitts eines weiteren Beton-Deckenelements. Die Trägerelemente 22 weisen hier in einander gegenüberliegender Anordnung vertikal verlaufende Nuten 31 auf. Die Nuten 31 dienen zur Aufnahme von Schubblechen 32. Die Schubbleche 32 werden vor dem Aufgießen des Ort-Betons in die Nuten 31 eingesteckt. Fig. 15 zeigt ein derartiges Schubblech 32, das mit Löchern 33 zum Durchtritt von Ort-Beton versehen ist.

Die Nuten 31 können in Vorsprüngen 34 vorgesehen sein. Die Vorsprünge 34 müssen nicht notwendigerweise Nuten 31 aufweisen. Die Vorsprünge 34 bilden ähnlich wie die Schubbleche 32 mit dem Ort-Beton eine Verzahnung, welche Querschubkräfte aufnimmt. Eine unter Verwendung solchermaßen ausgeführter Beton-Deckenelemente hergestellte Betondecke kann vorteilhafterweise ohne das Vorsehen eines Ringankers benutzt werden.

Die Fig. 16a bis f zeigen Ausführungsformen von Beton-Trägerelementen B. Das Armierungsgerüst A weist zwischen dem Obergurt 8 und dem Untergurt 9 einen aus parallel angeordneten Diagonalen 10 gebildeten Strang auf. Die parallel verlaufenden Diagonalen 10 sind untereinander mit Versteifungsstreben 35 verbunden.

Die gezeigten Ausführungsformen unterscheiden sich in der Ausfüllung mit Beton, welcher in Form einer Kreissignatur kenntlich gemacht worden ist. Die jeweilige Wahl der gezeigten Ausführungsform richtet sich nach der erforderlichen Biegesteifigkeit des Beton-Deckenelements. Die zwischen der Ober- 8 und dem Untergurt 9 gezeigte unterbrochene Linie gibt das Niveau an, bis zu dem die Trägerelemente B in die Beton-Schalungsplatte 23 eintauchen.

### Bezugszeichenliste

- 1: erste Längswand
- 2: zweite Längswand
- 3: erste Querwand
- 4: zweite Querwand
- 5: Boden
- 6: Formkern
- 7: Trägerplatte
- 8: Obergurt
- 9: Untergurt
- 10: Diagonale
- 11: Durchgriffsfläche
- 12: Fortsatz
- 13: erste Ausnehmung
- 14: Aufdoppelung
- 15: Beton
- 16: Zapfen
- 17: Vorsprung
- 18: Eintiefung
- 19: Verteiler
- 20: Kastenform
- 21: Bewehrungsgitter
- 22: randliches Trägerelement
- 23: Beton-Schalungsplatte
- 24: Durchbruch
- 25a, b: weitere Durchbrüche
- 26: Bolzen
- 27: Gegenstück
- 28: Stirnseite
- 29: Ausnehmung
- 30: Paßelement
- 31: Nut
- 32: Schubblech
- 33: Loch
- 34: Vorsprung
- 35: Versteifungsstrebe.

- A: Armierungsgerüst
- O: Oberseite
- U, U': Unterseite
- B: Beton-Trägerelement
- s: Schrägfläche
- Ab: Abstand

## Patentansprüche

1. Beton-Deckenelement bei dem eine Mehrzahl parallel angeordneter aus mit Beton umgossenen Armierungsgerüsten (A) hergestellter Trägerelemente (B, 22) derart in eine Beton-Schalungsplatte (23) eingegossen sind,
dass in den Trägerelementen (B, 22) vorgesehene Durchbrüche (24, 25a, 25b) frei sind,
dass zumindest die randseitigen Trägerelemente (22) weitere Durchbrüche (25a, 25b) zum Einsetzen eines Mittels zum Ausgleich eines Kantenversatzes aufweisen und
dass die weiteren Durchbrüche (25a, 25b) jeweils im selben Abstand (Ab) von einer Unterseite (U) der Beton-Schalungsplatte (23) angeordnet sind,
**dadurch gekennzeichnet,**
**dass** an der Oberseite (O) der Trägerelemente (B, 22) in regelmäßigen Abständen Eintiefungen (18) zum Einlegen eines Bewehrungsgitters (21) vorgesehen sind.

2. Beton-Deckenelement nach Anspruch 1, wobei in den Seitenwänden der Trägerelemente (B, 22) in einander gegenüberliegender Anordnung vertikale Nuten (31) zum Einstecken von Schubblechen (32) vorgesehen sind.

3. Beton-Deckenelement nach einem der Ansprüche 1 oder 2, wobei die Seitenwände der Trägerelemente (B, 22) Vorsprünge (34) zur Bildung einer Schubverzahnung mit dem Ort-Beton aufweisen.

4. Beton-Deckenelement nach einem der vorhergehenden Ansprüche, wobei eine Stirnseite (28) der Beton-Schalungsplatte (23) mindestens eine Ausnehmung (29), vorzugsweise nach Art einer umlaufenden Nut, zur Aufnahme von Paßelementen (30) aufweist.

5. Beton-Deckenelement nach einem der vorhergehenden Ansprüche, wobei Paßelemente (30) in die Ausnehmung (29) eingeklebt sind.

6. Beton-Deckenelement nach einem der vorhergehenden Ansprüche, wobei die Oberkanten der Beton-Schalungsplatte (23) abgeschrägt sind.

7. Verfahren zur Herstellung eines Beton-Deckenelements nach einem der vorhergehenden Ansprüche, bei dem eine Beton-Schalungsplatte (23) mit biegesteifen Trägerelementen (B, 22) versehenen ist, mit folgenden Schritten zur Herstellung eines Trägerelements:
a) Herstellen eines Armierungsgerüsts (A), bei dem mindestens ein Obergurt (8) und mindestens ein Untergurt (9) mit Diagonalen (10) derart verbunden sind, dass von den Diagonalen (10) Durchgriffsflächen (11) begrenzt werden,
b) Einsetzen des Armierungsgerüsts (A) in eine Form,
**dadurch gekennzeichnet, dass**
am Boden oder am Boden und an mindestens einer der Längswände der Form Vorsprünge zur Bildung von Nuten und/oder Ausnehmungen am Trägerelement vorgesehen sind
und **gekennzeichnet durch** folgende weitere Schritte:
c) Einfahren von Formkernen (6) **durch** die Durchgriffsflächen (11),
d) Eingießen von Beton (15) in die Form,
e) Herausziehen der Formkerne (11) und Entformen der Trägerelemente (B, 22),
f) Einsetzen der nach den Schritten lit. a bis lit. e hergestellten Trägerelemente (B, 22) in eine Schalung und
g) Angießen der Beton-Schalungsplatte (23),

8. Verfahren nach Anspruch 7, wobei vor dem Schritt lit. b Mittel (16) zum Justieren des Armierungsgerüsts (A) in die Form eingebracht werden.

9. Verfahren nach einem der Ansprüche 7 oder 8, wobei vor dem Schritt lit. b Abstandshalter am Armierungsgerüst (A) angebracht werden.

10. Verfahren nach einem der Ansprüche 7 bis 9, wobei das Armierungsgerüst (A) hängend an über den Untergurt (9) hervorstehenden Fortsätzen (12) der Diagonalen (10) der Form gehalten wird.

11. Verfahren nach einem der Ansprüche 7 bis 10, wobei das Armierungsgerüst (A) so in die Form eingesetzt wird, dass die Formkerne (6) von einer Längswand (1, 2) der Form her durch die Durchgriffsflächen (11) bewegbar sind.

12. Verfahren nach einem der Ansprüche 7 bis 11, wobei das Armierungsgerüst (A) so in die Form eingesetzt wird, dass die Formkerne (6) von einem Boden (5) oder einer Öffnung der Form her durch die Durchgriffsflächen (11) bewegbar sind.

13. Verfahren nach Anspruch 12, wobei über den Untergurt (9) hervorstehende Fortsätze (12) der Diagonalen (10) im eingesetzten Zustand in eine an einer zweiten Längswand (2) der Form anliegende Aufdoppelung (14) eingetaucht werden.

14. Verfahren nach einem der Ansprüche 7 bis 13, wobei der Boden (5) oder eine Längswand (2) der Form aus einem Rost gebildet ist und das Armierungsgerüst (A) so in die Form eingesetzt wird, dass die über den Untergurt (9) hervorstehenden Fortsätze (12) der Diagonalen (10) den Rost durchgreifen.

15. Verfahren nach einem der Ansprüche 7 bis 14, wobei die Form zum Verdichten auf einem Rütteltisch aufgenommen ist und der Beton (15) nach dem Eingießen in die Form verdichtet wird.

16. Verfahren nach einem der Ansprüche 7 bis 15, wobei als Beton (15) selbstverdichtender Fließbeton verwendet wird.

17. Verfahren nach einem der Ansprüche 7 bis 16, wobei das Entformen nach dem Verdichten durchgeführt wird, solange der Beton eine erdfeuchte Konsistenz aufweist.

18. Verfahren nach einem der Ansprüche 7 bis 17, wobei zum Entformen mindestens eine Seitenwand und die Querwände (1, 3, 4) der Form zusammen mit den Formkernen (6) relativ zum Boden (5) der Form bewegt werden.

19. Verfahren nach einem der Ansprüche 7 bis 18, wobei die entformten Trägerelemente (B, 22), vorzugsweise für eine Dauer von 8 bis 24 Stunden, auf eine Temperatur von 30 bis 40°C erwärmt werden.

20. Verfahren nach einem der Ansprüche 7 bis 19, wobei die Schalung einen, vorzugsweise umlaufenden Vorsprung zur Bildung einer, vorzugsweise nach Art einer umlaufenden Nut ausgebildeten, Ausnehmung (29) in der Stirnseite (28) der Beton-Schalungsplatte (23) aufweist.

21. Verfahren nach einem der Ansprüche 7 bis 20, wobei zumindest die randseitigen und parallel zur Kante der Beton-Schalungsplatte (23) angeordneten Trägerelemente (22) einen weiteren Durchbruch (25a, 25b) zum Einsetzen eines Mittels zum Ausgleich eines Kantenversatzes aufweisen, wobei das Trägerelement (22) bei der Herstellung der Beton-Schalungsplatte (23) so in der Schalung gehalten oder abgestützt wird, dass die weiteren Durchbrüche (25a, 25b) jeweils denselben Abstand (Ab) zum Boden der Schalung aufweisen.

## Claims

1. Concrete ceiling element, in which a multiplicity of support elements (B, 22) disposed in parallel and made from reinforcing frames (A) cast around with concrete are cast into a concrete form panel (23) in such a way that apertures (24, 25a, 25b) provided in the support elements (B, 22) are clear, that at least the marginal support elements (22) have further apertures (25a, 25b) for the insertion of a means for compensating a linear misalignment, and that the further apertures (25a, 25b) are respectively disposed at the same distance (Ab) from a bottom side (U) of the concrete form panel (23), **characterized in that**, on the top side (O) of the support elements (B, 22), depressions (18) are provided at regular intervals for the insertion of a reinforcement grille (21).

2. Concrete ceiling element according to Claim 1, wherein, in the side walls of the support elements (B, 22), in mutually facing arrangement, vertical grooves (31) are provided for the insertion of push-in plates (32).

3. Concrete ceiling element according to either of Claims 1 and 2, wherein the side walls of the support elements (B, 22) have projections (34) for the formation of a push-in toothing with the in-situ concrete.

4. Concrete ceiling element according to one of the preceding claims, wherein a front face (28) of the concrete form panel (23) has at least one recess (29), preferably in the style of a circumferential groove, for the reception of fitting elements (30).

5. Concrete ceiling element according to one of the preceding claims, wherein fitting elements (30) are glued into the recess (29).

6. Concrete ceiling element according to one of the preceding claims, wherein the top edges of the concrete form panel (23) are bevelled.

7. Process for manufacturing a concrete ceiling element according to one of the preceding claims, in which a concrete form panel (23) is provided with flexurally rigid support elements (B, 22), having the following steps for the manufacture of a support element:
a) manufacture of a reinforcing frame (A), in which at least one top boom (8) and at least one bottom boom (9) are connected to diagonals (10) in such a way that pass-through surfaces (11) are limited by the diagonals (10),
b) insertion of the reinforcing frame (A) into a mould, **characterized in that**, on the base, or on the base and on at least one of the longitudinal walls of the mould, projections are provided for the formation of grooves and/or recesses on the support element,
and **characterized by** the following further steps:
c) feeding of mould inserts (6) through the pass-through surfaces (11),
d) pouring of concrete (15) into the mould,
e) extraction of the mould inserts (11) and demoulding of the support elements (B, 22),
f) insertion of the support elements (B, 22), made according to steps a. to e., into a form, and
g) casting-on of the concrete form panel (23).

8. Process according to Claim 7, wherein, prior to step b, means (16) for the adjustment of the reinforcing frame (A) are introduced into the mould.

9. Process according to either of Claims 7 and 8, wherein, prior to step b, spacers are fitted to the reinforcing frame (A).

10. Process according to one of Claims 7 to 9, wherein the reinforcing frame (A) is held suspended from extensions (12) of the diagonals (10) of the mould, which extensions project over the bottom boom (9).

11. Process according to one of Claims 7 to 10, wherein the reinforcing frame (A) is inserted into the mould such that the mould inserts (6) can be moved from a longitudinal wall (1, 2) of the mould through the pass-through surfaces (11).

12. Process according to one of Claims 7 to 11, wherein the reinforcing frame (A) is inserted into the mould such that the mould inserts (6) can be moved from a base (5) or an opening of the mould through the pass-through surfaces (11).

13. Process according to Claim 12, wherein extensions (12) of the diagonals (10), projecting over the bottom boom (9), are plunged in the inserted state into a doubler (14) bearing against a second longitudinal wall (2) of the mould.

14. Process according to one of Claims 7 to 13, wherein the base (5) or a longitudinal wall (2) of the mould is formed from a grate and the reinforcing frame (A) is inserted into the mould such that the extensions (12) of the diagonals (10), projecting over the bottom boom (9), pass through the grate.

15. Process according to one of Claims 7 to 14, wherein the mould is received for compaction purposes on a vibrating table and the concrete (15), having been poured into the mould, is compacted.

16. Process according to one of Claims 7 to 15, wherein, as the concrete (15), self-compacting flow concrete is used.

17. Process according to one of Claims 7 to 16, wherein the demoulding is carried out after the compaction, insofar as the concrete has a semidry consistency.

18. Process according to one of Claims 7 to 17, wherein, for the demoulding, at least one side wall and the transverse walls (1, 3, 4) of the mould, together with the mould inserts (6), are moved relative to the base (5) of the mould.

19. Process according to one of Claims 7 to 18, wherein, the demoulded support elements (B, 22) are heated, preferably for a period of 8 to 24 hours, to a temperature of 30 to 40°C.

20. Process according to one of Claims 7 to 19, wherein the form has a preferably circumferential projection for the formation of a recess (29), preferably configured in the style of a circumferential groove, in the front face (28) of the concrete form panel (23).

21. Process according to one of Claims 7 to 20, wherein at least the marginal support elements (22), disposed parallel to the edge of the concrete form panel (23), have a further aperture (25a, 25b) for the insertion of a means for compensating a linear misalignment, the support element (22), in the manufacture of the concrete form panel (23), being held or supported in the form such that the further apertures (25a, 25b) respectively have the same distance (Ab) to the bottom of the form.

## Revendications

1. Elément de recouvrement en béton pour lequel la plupart des éléments porteurs (B, 22) disposés en parallèle et fabriqués avec des ossatures armées (A) en béton coulé sont coulés dans un panneau de coffrage à béton (23) tels que
des ouvertures (24, 25a, 25b) prévues dans les éléments porteurs (B, 22) soient libres,
au moins les éléments porteurs (22) côté bord présentent d'autres ouvertures (25a, 25b) destinées à insérer un dispositif pour la compensation d'un désalignement et
les autres ouvertures (25a, 25b) soient disposées respectivement à intervalle (Ab) égal d'une face inférieure (U) du panneau de coffrage à béton (23),
**caractérisé en ce que**
des creusements (18) à intervalles réguliers pour placer une grille d'armature (21) sont prévus sur la face supérieure (O) des éléments porteurs (B, 22).

2. Elément de recouvrement en béton selon la revendication 1, des rainures verticales (31) opposées les unes aux autres étant prévues dans les parois latérales des éléments porteurs (B, 22) pour l'introduction de tôles de poussées (32).

3. Elément de recouvrement en béton selon l'une des revendications 1 ou 2, les parois latérales des éléments porteurs (B, 22) présentant des éléments saillants (34) pour la formation d'une denture de poussée avec le béton coulé sur place.

4. Elément de recouvrement en béton selon l'une des revendications précédentes, une face (28) du panneau de coffrage à béton (23) présentant au moins une entaille (29), de préférence de type rainure périphérique, pour la réception d'éléments d'ajustage (30).

5. Elément de recouvrement en béton selon l'une des revendications précédentes, des éléments d'ajustage (30) étant collés dans l'entaille (29).

6. Elément de recouvrement en béton selon l'une des revendications précédentes, les arêtes supérieures du panneau de coffrage à béton (23) étant biseautées.

7. Procédé pour la fabrication d'un élément de recouvrement en béton selon l'une des revendications précédentes, pour lequel un panneau de coffrage à béton (23) est muni d'éléments porteurs (B, 22) résistants à la flexion, avec les opérations suivantes destinées à la fabrication d'un élément porteur:
a) Fabrication d'une ossature armée (A), pour laquelle au moins une membrure supérieure (8) et au moins une membrure inférieure (9) sont reliées avec des diagonales (10) telles que des surfaces de pénétration (11) soient limitées par les diagonales (10),
b) Introduction de l'ossature armée (A) dans un moule,
**caractérisé en ce que**
des saillies sont prévues au fond et au moins sur une des parois longitudinales du moule pour la formation de rainures et/ou d'entailles sur l'élément porteur
et **caractérisé par** les autres opérations suivantes:
c) entrée de noyaux de moules (6) par les surfaces de pénétration (11),
d) coulée de béton (15) dans le moule,
e) retrait des noyaux de moule (11) et démoulage des éléments porteurs (B, 22),
f) insertion des éléments porteurs (B, 22) fabriqués selon les opérations mentionnées du point a) au point e) dans un coffrage et
g) début de coulée du panneau de coffrage à béton (23).

8. Procédé selon la revendication 7, des dispositifs (16) pour l'ajustage de l'ossature armée (A) sont introduits dans le moule avant l'opération mentionnée au point b).

9. Procédé selon l'une des revendications 7 ou 8, des entretoises sont placées sur l'ossature armée (A) avant l'opération mentionnée au point b).

10. Procédé selon l'une des revendications 7 à 9, l'ossature armée (A) est maintenue suspendue au-dessus de la membrure inférieure (9) aux prolongements en saillie (12) des diagonales (10) du moule.

11. Procédé selon l'une des revendications 7 à 10, l'ossature armée (A) est insérée dans le moule telle que les noyaux de moule (6) puissent être déplacés à partir d'une paroi longitudinale (1, 2) du moule par les surface de pénétration (11).

12. Procédé selon l'une des revendications 7 à 11, l'ossature armée (A) est insérée dans le moule telle que les noyaux de moule (6) puissent être déplacés à partir du fond (5) ou d'un orifice du moule par les surfaces de pénétration (11).

13. Procédé selon la revendication 12, les prolongements en saillie (12) au-dessus de la membrure inférieure (9) des diagonales (10), état inséré, sont immergés dans un doublage (14) adjacent à une deuxième paroi longitudinale (2) du moule.

14. Procédé selon l'une des revendications 7 à 13, le fond (5) ou une paroi longitudinale (2) du moule est constitué en une grille et l'ossature armée (A) est placée dans le moule telle que les prolongements en saillie (12) au-dessus de la membrure inférieure (9) des diagonales (10) pénètrent dans la grille.

15. Procédé selon l'une des revendications 7 à 14, le moule pour la compression est logé sur un vibrateur et le béton (15) est comprimé après coulée dans le moule.

16. Procédé selon l'une des revendications 7 à 15, du béton fluidifié autocomprimant est utilisé comme béton (15).

17. Procédé selon l'une des revendications 7 à 16, le démoulage est effectué après compression tant que le béton est à consistance de terre humide.

18. Procédé selon l'une des revendications 7 à 17, au moins une paroi latérale et les parois transversales (1, 3, 4) du moule sont déplacées pour le démoulage avec les noyaux de moule (6) par rapport au fond (5) du moule.

19. Procédé selon l'une des revendications 7 à 18, les éléments porteurs (B, 22) démoulés, de préférence pour une durée de 8 à 24 heures, sont chauffés à une température comprise entre 30 et 40°C.

20. Procédé selon l'une des revendications 7 à 19, le coffrage présente une partie en saillie, de préférence périphérique pour la formation d'une entaille (29), de préférence de type rainure périphérique, sur la face (28) du panneau de coffrage à béton (23).

21. Procédé selon l'une des revendications 7 à 20, au moins les éléments porteurs (22) disposés au bord et parallèlement à l'arête du panneau de coffrage à béton (23) présentent une autre ouverture (25a, 25 b) pour l'insertion d'un dispositif destiné à la compensation d'un désalignement, l'élément porteur (22) lors de la fabrication du panneau de coffrage à béton (23) étant maintenu ou soutenu dans le coffrage de telle façon que les autres ouvertures (25a, 25b) présentent respectivement le même intervalle (Ab) par rapport au fond du coffrage.
